# EUROPÄISCHE PATENTSCHRIFT

(11) **EP 3 108 766 B1**
(45) Veröffentlichungstag und Bekanntmachung des Hinweises auf die Patenterteilung: **18.04.2018**
(21) Anmeldenummer: 16001604.4
(22) Anmeldetag: 08.05.2014
(51) Int. Cl.: A47C 1/03

(54) **ARMLEHNE, INSBESONDERE FÜR EINEN BÜROSTUHL**
ARMREST, ESPECIALLY FOR AN OFFICE CHAIR
ACCOUDOIR, EN PARTICULIER POUR UN FAUTEUIL DE BUREAU

(30) Priorität: 08.05.2013 DE 102013104809
(43) Veröffentlichungstag der Anmeldung: 28.12.2016
(62) Teilanmeldung aus: 14726881.7
(73) Patentinhaber: Bock 1 GmbH & Co. KG, 92353 Postbauer-Heng (DE)
(72) Erfinder: Bock, Hermann, 90602 Pyrbaum (DE)
(74) Vertreter: Schneider, Andreas

(56) Entgegenhaltungen:
- EP-A1- 2 177 133
- EP-A1- 2 233 117
- DE-U1- 29 519 794
- FR-A1- 2 843 533
- JP-A- 2008 062 015

## Beschreibung

Die Erfindung betrifft eine Armlehne, insbesondere für einen Bürostuhl oder dergleichen, mit einem Armlehnenträger und mit einer auf dem Armlehnenträger höhenverschiebbaren Armlehnensäule. Derartige Armlehnen sind in vielfacher Ausführung aus dem Stand der Technik bekannt.

Höhenverstellbare Armlehnen mit Betätigungselementen zum Ändern der Höhenposition der Armlehnensäule sind beispielsweise aus US 2009/278393 A1 bekannt.

Nachteilig bei vielen dieser bekannten Armlehnen ist es, daß für die Höhenverstellung vergleichsweise aufwendige konstruktive Lösungen verwendet werden. Dies resultiert nicht nur in vergleichsweise hohen Material- und Herstellungskosten. Da oftmals eine Vielzahl von Einzelteilen aufwendig miteinander verbunden werden müssen, führt dies auch zu relativ hohen Montagekosten.

Aus EP 2 177 133 A1 ist eine Armlehnenauflage bekannt, die auf einer Armlehnensäule längsverstellbar angebracht ist. Dabei ist das eine Ende der Hülse der Armlehnensäule für die Befestigung einer Trageplatte der Armlehnenauflage aufgeweitet. Zur Befestigung der Trageplatte auf diesem aufgeweiteten Befestigungsquerschnitt des Hülsenteils weist die Trageplatte an ihrer Unterseite eine wannenförmige Ausnehmung mit Führungsschienen auf, in die entsprechende Schienen des Befestigungsquerschnitts einschiebbar sind.

Eine Aufgabe der vorliegenden Erfindung ist es, eine besonders einfach aufgebaute Armlehne bereitzustellen, um dadurch sowohl die Material- und Herstellungskosten, als auch die Montagekosten zu verringern, ohne auf die gewohnte Funktionalität verzichten zu müssen.
Diese Aufgabe wird durch eine Armlehne nach Anspruch 1 gelöst. Vorteilhafte Ausführungen der Erfindung sind in den Unteransprüchen angegeben. Erfindungsgemäß ist die Armlehnensäule einteilig mit ihr verbundenes Betätigungselement zum Ändern der Höhenposition der Armlehnensäule ausgeführt. Dadurch wird eine besonders einfach aufgebaute Armlehne geschaffen, bei der sowohl die Material- und Herstellungskosten, als auch die Montagekosten. gegenüber herkömmlichen Lösungen verringert sind, ohne daß auf die gewohnte Funktionalität, wie die Höhenverstellung, verzichtet werden muß.

Bei dem Betätigungselement handelt es sich vorzugsweise um einen Taster, also ein durch Druck bedienbares Element, welches die Höhenverstellung betätigt, vorzugsweise indem das Betätigungselement ein Gesperre direkt oder indirekt löst oder sperrt. Mit anderen Worten steht das Betätigungselement mittelbar oder ummittelbar in Wirkverbindungs mit einem für die Funktion der Höhenverstellung, insbesondere die Auslösung der Höhenverstellung essentiellen Funkticnselement, wie beispielsweise einem Riegel eines mehrstelligen Gesperres.

Die erfindungsgemäße Armlehne in ihren Ausführungsformen zeichnet sich, wie nachfolgend noch weiter beschrieben wird, vor allem durch drei Dinge aus, erstens eine kombinierte, vorzugsweise einteilige Ausführung möglichst vieler Funktionselemente, wodurch die Gesamtzahl der benötigten Komponenten sehr gering ist, zweitens eine aus dieser Einteiligkeit hervorgehende einfache und kostengünstige Herstellbarkeit dieser Komponenten, beispielsweise durch ein Kunststoff-Spritzgießverfahren oder dergleichen, und drittens eine sehr montagefreundliche Ausführung sämtlicher Komponenten, insbesondere derart, daß eine vorzugsweise vollkommen schraubenlose Montage der Armlehne möglich ist. All dies trägt zu einer deutlichen Senkung der Material-, Herstellungs- und Montagekosten gegenüber herkömmlichen Armlehnen bei.

Ist das Betätigungselement in eine der Seitenflächen der Armlehnensäule integriert, so ist nicht nur eine sehr einfache gleichzeitige Herstellung beider Bauteile möglich. Es ergibt sich auch eine besonders elegante, flache Armlehnensäule ohne überstehende, aus der Armlehnensäule herausragende oder von der Armlehnensäule wegstehende Betätigungselemente.

Dies läßt sich besonders einfach dadurch verwirklichen, wenn das Betätigungselement als eine Art Taster in Form eines zweiarmigen Hebels ausgeführt ist, der unter Ausbildung des Hebeldrehpunktes mit benachbarten Seitenflächenpartien verbunden ist. Die Anbindung des Betätigungselements an die Armlehnensäule dient anders ausgedrückt zugleich als Drehpunkt des Hebels, so daß zu diesem Zweck keine zusätzlichen Bauteile erforderlich sind.

Als besonders gut geeignet hat sich eine Ausführung erwiesen, bei der die Anbindung an die Armlehnensäule über zwei sich an den Hebellängskanten gegenüberliegenden Stellen erfolgt, vorzugsweise über bei der Fertigung der Armlehnensäule stehengelassene Materialstege, so daß Armlehnensäule und Betätigungselement wiederum einteilig miteinander verbunden sind. Eine Ausführung mit einer Anbindung des Betätigungselements mittels Materialstege ist auch deshalb von Vorteil, weil damit die Plazierung der Materialstege und hierdurch die Definition der Länge der Hebelarme des Betätigungselements unabhängig von anderen konstruktiven Zwängen frei wählbar ist.

Erfindungsgemäß weist die Armlehne eine auf der Armlehnensäule längsverstellbar angebrachte Armauflage auf und die Armlehne ist mit einem vorzugsweise einteilig mit dem einen Ende der Armlehnensäule verbundenen, multifunktionalen Verbindungselement versehen, das die Armauflage trägt, sie bei ihrer Längsverstellung führt und sie in ihrer jeweiligen Verstellposition festhält.

Erfindungsgemäß weist das Verbindungselement einen im wesentlichen U-förmigen Querschnitt auf, der zur Aufnahme und Führung der Armauflage dient. Sind an den U-Schenkeln des Verbindungselements, vorzugsweise an den freien Enden dieser U-Schenkel, Führungsschienen angebracht, die im Montagezustand in korrespondierende, an der Armauflage vorgesehene, vorzugsweise an den Außenseite, insbesondere an den äußeren Längsseiten der Armaüflage vorgesehene Führungsnuten eingreifen, dann dient dies nicht nur zum Halten und Führen der Armauflage. Zugleich kann dadurch auch auf konstruktiv einfache Art und Weise eine verlierfeste Verbindung von Armauflage und Verbindungselement hergestellt werden.

Erfindungsgemäß sind die Führungsnuten einseitig offen ausgeführt, so daß eine besonders einfache Montage der Armauflage an dem Verbindungselement möglich ist, da die Armauflage mit ihren Führungsnuten dann lediglich auf die Führungsschienen des Verbindungselements aufgeschoben werden muß. Vorzugsweise sind dann die Führungsnuten auf der gegenüberliegenden Seite geschlossen ausgeführt, so daß das Aufschieben der Armauflage nur von einer Seite und damit fehlersicher ausgeführt werden kann. Besonders vorteilhaft ist es, wenn zugleich eine Auszugssicherung vorgesehen ist, die verhindert, daß die einmal montierte Armauflage unbeabsichtigt von dem Verbindungselement getrennt wird.

Erfindungsgemäß ist hierzu in einem der offenen Endbereiche wenigstens einer der Führungsnuten ein Richtgesperre ausgebildet, das ein Entfernen des Verbindungselements aus den Führungsnuten bei einer Verfahrbewegung der Armauflage in Längsrichtung verhindert. Hierzu weist das Richtgesperre einen vorzugsweise einteilig mit der Armauflage ausgeführten, vorteilhafterweise selbstfedernden Sperrer auf, welcher derart in die eine Führungsnut hineinragt, daß er bei der Erstmontage der Armauflage aus der Führungsnut herausgedrückt wird und anschließend selbsttätig in seine die Führungsnut in Gegenrichtung blockierende Ausgangsstellung zurückgeht. Auch hier sind somit für die Bereitstellung der Auszugssicherung keine separaten Bauteile erforderlich.

Zur Ausbildung der Längsverstellung der Armauflage, d. h. einer Verstellung der Armauflage in Längsrichtung der Armauflage, die üblicherweise der Stuhllängsrichtung entspricht, weist das Verbindungselement eine vorzugsweise einteilig mit dem U-Grund verbundene Rastnase auf, die im Montagezustand in an der Unterseite der Armauflage vorgesehene Rastausnehmungen eingreifend ein Rastgesperre, vorzugsweise ein Schubrastgesperre mit Reibungseingriff ausbildet. Die vorzugsweise selbstfedernde Rastnase dient dabei als Rastsperrer und die Rastausnehmungen dienen als Rastnuten, die eine Anzahl von in Längsrichtung der Armauflage angeordneten Raststellungen definieren. Bei dem sich dadurch ergebenden beiderseitig kraftschlüssigem Gesperre entsteht in den Raststellungen lediglich ein erhöhter Widerstand gegen die Bewegung, der durch eine entsprechend erhöhte Kraft überwunden werden kann. Bei einer mit gleichmäßiger Kraft erfolgenden Bewegung findet die Armauflage daher in den betreffenden Stellungen Ruhe- oder Raststellungen. Die Rastnase ist dabei vorzugsweise derart gebildet, daß der U-Grund des Verbindungselements an dieser Stelle eine in die entsprechende Richtung zeigende Auswölbung oder eine andere geeignete Verformung aufweist, so daß ein zusätzliches, als Rastnase dienendes Bauteil nicht benötigt wird.

In einer besonders bevorzugten Ausführungsform der Erfindung umfaßt die Armauflage einen Armauflagenträger und ein auf dem Armauflagenträger angeordnetes Armauflagenpolster. Dabei überdeckt das Armauflagenpolster wenigstens eine Querseite des Armauflagenträgers zumindest teilweise. Besonders vorteilhaft ist es, wenn das Armauflagenpolster an wenigstens einer Querseite der Armauflage den Armauflagenträger bis zu dessen Unterkante überdeckt. Überdeckt das Armauflagenpolster die in Längsrichtung gesehen vordere Querseite der Armauflage, so ergibt sich ein gepolsterter und dadurch besonders griffiger Auflagebereich für die Finger des Stuhlbenutzers. Dies ermöglicht eine sehr komfortable Längsverstellung der Armauflage. Zudem ist dieser Auflagebereich in einem für eine Kraftübertragung auf die Armauflage vorteilhaften Winkel positioniert, so daß für eine Längsverstellung, ausgehend von der durch die vorderste Position der Armlehne definierte Ausgangsstellung nach hinten, besonders wenig Kraft benötigt wird.

Die Griffigkeit und Handhabbarkeit der Armauflage, vor allem mit Blick auf die Längsverstellung in die entgegengesetzte Richtung, wird erhöht, wenn das Armauflagenpolster den Armauflagenträger auch an der gegenüberliegenden Querseite der Armauflage und/oder an den Längsseiten der Armauflage soweit überdeckt, wie dies die Führungsnuten für das Verbindungselement zulassen.

Ein Ausführungsbeispiel der Erfindung wird nachfolgend anhand der Zeichnungen näher erläutert. Hierbei zeigen:
- Fig. 1: eine äußere Seitenansicht einer Armlehne von links,
- Fig. 2: eine in Blattebene (AA) geschnittene Seitenansicht der Armlehne von rechts (Vertikalschnitt durch Armlehnensäule und Armauflage),
- Fig. 3: eine entlang der Linie BB geschnittene Ansicht der Armlehnen (Vertikalschnitt durch Armlehnensäule und Armauflage),
- Fig. 4: eine Prinzipskizze der Arbeitsweise der Riegelvorrichtung für die Höhenverstellung,
- Fig. 5: eine entlang der Linie CC geschnittene Ansicht der Armlehne (Vertikalschnitt durch die Armauflage) und
- Fig. 6: eine entlang der Linie DD geschnittene Ansicht der Armlehne (Horizontalschnitt durch die Armauflage).

Sämtliche Figuren zeigen die Erfindung nicht maßstabsgerecht, dabei lediglich schematisch und nur mit ihren wesentlichen Bestandteilen. Gleiche Bezugszeichen entsprechen dabei Elementen gleicher oder vergleichbarer Funktion.

Die Armlehne 1 für einen Bürostuhl ist aus vergleichsweise wenigen Bauteilen aufgebaut. Die Armlehne 1 umfaßt u. a. einen Armlehnenträger 2, eine auf dem Armlehnenträger 2 höhenverschiebbar angeordnete, nach Art einer Hülse ausgebildete Armlehnensäule 3 und eine auf der Armlehnensäule 3 längsverstellbar angebrachte Armauflage 4. Ein an dem Vertikalschenkel 5 des Armlehnenträgers 2 angeformter Horizontalschenkel 6 dient zur Befestigung der Armlehne 1 an einen Unterbau des Bürostuhles.

An dem oberen Ende der Armlehnensäule 3 ist ein Verbindungselement 7 einteilig angebracht. Das Verbindungselement 7 trägt die Armauflage 4, führt die Armauflage 4 bei ihrer Längsverstellung und hält sie in ihrer jeweiligen Verstellposition fest. Das Verbindungselement 7 weist einen im wesentlichen U-förmigen Querschnitt auf, der zur Aufnahme und Führung der Armauflage 4 dient. An den freien Enden der U-Schenkel 8 des Verbindungselements 7 sind Führungsschienen 9 angebracht, die im Montagezustand in korrespondierende, an den äußeren Längsseiten 11 der Armauflagen 4 vorgesehene Führungsnuten 12 eingreifen. Die Führungsnuten 12 sind einseitig, nämlich in der mit der Stuhllängsrichtung identischen Längsrichtung 13 der Armauflage 4 gesehen nach hinten offen ausgeführt. Zur Montage der Armauflage 4 muß diese mit ihren Führungsnuten 12 lediglich auf die Führungsschienen 9 des Verbindungselements 7 aufgeschoben werden. Die Führungsnuten 12 sind auf der gegenüberliegenden Seite, also nach vorn, geschlossen ausgeführt.

In beiden offenen Endbereichen 14 der Führungsnuten 12 ist ein Richtgesperre ausgebildet, das ein Entfernen des Verbindungselements 7 aus den Führungsnuten 12 bei einer Verfahrbewegung der Armauflage 4 in Längsrichtung 13 verhindert. Diese Auszugssicherung wird durch in die Führungsnut 12 hineinragende Sperrer 15 ausgebildet, die bei der Erstmontage der Armauflage 4 aus der Führungsnut 12 herausgedrückt werden und anschließend selbsttätig in ihre die Führungsnut 12 in Gegenrichtung blockierende Ausgangsstellung zurückkehren.

Zur Ausbildung der Verstellung der Armauflage 4 in Längsrichtung 13 weist das Verbindungselement 7 eine einteilig mit dem U-Grund 16 verbundene, durch eine Auswölbung des U-Grundes 16 definierte, selbstfedernde Rastnase 17 auf, die im Montagezustand in an der Unterseite 18 der Armauflage 4 vorgesehene Rastausnehmungen 19 eingreifend ein Schubrastgesperre ausbildet. Die Rastausnehmungen 19 definieren eine Anzahl von in Längsrichtung 13 der Armauflage 4 angeordneten Raststellungen.

Die Armauflage 4 umfaßt einen Armauflagenträger 21 und ein auf dem Armauf lagenträger 21 angeordnetes Armauflagenpolster 22. Das Armauflagenpolster 22 überdeckt die in Längsrichtung 13 gesehen vordere Querseite 23 der Armauflage 4 bis zu der Unterkante 24 des Armauflagenträgers 21.

Die Armlehnensäule 3 weist ein einteilig mit ihr verbundenes Betätigungselement 26 zum Ändern der Höhenposition der Armlehnensäule 3 auf. Das Betätigungselement 26 ist in die Säulenvorderseite 27, anders ausgedrückt in die vordere Seitenfläche der Armlehnensäule 3 integriert. Das Betätigungselement 26 ist dabei als ein zweiarmiger Hebel ausgeführt, der unter Ausbildung des in den Figuren symbolisch dargestellten Hebeldrehpunktes 28 mit benachbarten Seitenflächenpartien 29 der Armlehnensäule 3 verbunden ist. Die Anbindung des Betätigungselements 26 an die Armlehnensäule 3 erfolgt einteilig über zwei Materialstege 31 an sich an den Hebellängskanten 32 gegenüberliegenden Stellen. Die Materialstege 31 sind in ihrer Materialstärke und Materialbeschaffenheit so ausgeführt, daß sie ein Auslenken des Hebels 26 in einem ausreichenden Schwenkwinkel für eine ausreichende Anzahl an Wiederholungen über die Lebensdauer der Armlehne 1 sicher ermöglichen.

Der obere, in Richtung der Armauflage 4 weisende Hebelarm 33 weist an seiner Außenseite eine Oberflächenstrukturierung 34 in Gestalt einiger Rippen auf. Diese Strukturierung 34 dient einerseits zum blinden Ertasten der Betätigungsfläche 35 des Hebelarms 34. Andererseits führt sie zu einer verbesserten Bedienbarkeit des Betätigungselements 26. Das Betätigungselement 26 ist derart in der Armlehnensäule 3 plaziert, daß die Position des oberen Hebelarms 33 problemlos eine Einhandbedienung der Höhenverstellung selbst mit einer auf der Armauflage 4 aufgelegten Hand ermöglicht.

Wird von einem Benutzer in einer senkrecht auf die Betätigungsfläche 34 zu weisenden Betätigungsrichtung 36 Druck auf die Betätigungsfläche 34 des Betätigungselements 26 ausgeübt, schwenkt der obere Hebelarm 33 gegen den Druck eines lediglich symbolisch dargestellten Federelements 37 nach innen, d. h. in das Innere der Armlehnensäule 3, wobei die Schwenkbewegung 39 durch einen ebenfalls nur symbolisch dargestellte Anschlag 38 begrenzt wird.

Zur Höhenverstellung sind an dem Armlehnenträger 2 in Verschieberichtung 41 übereinander angeordnete Ausnehmungen 42 vorgesehen, die zur Ausbildung eines mehrstelligen Gesperres dienen, wobei die Ausnehmungen 42 in Richtung der Säulenvorderseite 27 geöffnet sind. In eine dieser Ausnehmungen 42 greift ein an dem freien Ende des unteren Hebelarmes 43 angebrachter Riegel 44 ein. Schwenkt nun der obere Hebelarm 33 nach innen, so schwenkt zugleich der untere

Hebelarm 43 nach außen, d. h. aus der Seitenfläche der Armlehnensäule 3 heraus. Dadurch wird auch der Riegel 45 aus der jeweiligen Ausnehmung 42 herausgeschwenkt, das Gesperre wird gelöst und eine Höhenverschiebung der Armlehnensäule 3 kann erfolgen. Wird das Betätigungselement 26 nicht mehr betätigt, wird also kein Druck mehr auf die Betätigungsfläche 35 ausgeübt, greift der Riegel 44 erneut in eine entsprechende Ausnehmung 42 ein und die Höhe der Armlehnensäule 3 wird festgestellt.

Die Hebelarme 33, 43 des Betätigungselements 26 sind unterschiedlich lang, wobei die Hebellängen den Anforderungen an eine sichere und zuverlässige Betätigung der Höhenverstellung angepaßt sind. Vorteilhaftweise ist der obere Hebelarm 33 kürzer als der untere Hebelarm 43.

Die Erfindung ist nicht auf eine ausschließlich längsverstellbare Armauflage beschränkt, sondern ist grundsätzlich auch auf solche Armlehnen übertragbar, deren Armauflage zusätzlich querverstellbar ist.

Alle in der Beschreibung, den nachfolgenden Ansprüchen und der Zeichnung dargestellten Merkmale können sowohl einzeln. als auch in beliebiger Kombination miteinander erfindungswesentlich sein.

### Bezugszeichenliste

- 1: Armlehne
- 2: Armlehnenträger
- 3: Armlehnensäule
- 4: Armauflage
- 5: Vertikalschenkel
- 6: Horizontalschenkel
- 7: Verbindungselement
- 8: U-Schenkel
- 9: Führungsschiene
- 10: (frei)
- 11: Armauflagenlängsseite
- 12: Führungsnut
- 13: Längsrichtung
- 14: offener Endbereich
- 15: Sperrer
- 16: U-Grund
- 17: Rastnase
- 18: Armauflagenunterseite
- 19: Rastausnehmung
- 20: (frei)
- 21: Armauflagenträger
- 22: Armauflagenpolster
- 23: vordere Querseite
- 24: Unterkante
- 25: (frei)
- 26: Betätigungselement, Hebel
- 27: Säulenvorderseite
- 28: Hebeldrehpunkt
- 29: Seitenflächepartie
- 30: (frei)
- 31: Materialsteg
- 32: Hebellängskante
- 33: oberer Hebelarm
- 34: Oberflächenstruktur, Rippe
- 35: Betätigungsfläche
- 36: Betätigungsrichtung
- 37: Federelement
- 38: Anschlag
- 39: Schwenkbewegung
- 40: (frei)
- 41: Verschieberichtung
- 42: Ausnehmung
- 43: unterer Hebelarm
- 44: Riegel

## Patentansprüche

1. Armlehne (1), insbesondere für einen Bürostuhl oder dergleichen, mit einem Armlehnenträger (2), mit einer auf dem Armlehnenträger (2) höhenverschiebbaren Armlehnensäule (3), die ein vorzugsweise mit ihr verbundenes Betätigungselement (26) zum Ändern der Höhenposition der Armlehnensäule (3) aufweist, wobei eine auf der Armlehnensäule (3) längsverstellbar angebrachte Armauflage (4) vorgesehen ist, wobei an dem einen Ende der Armlehnensäule (3) ein die Armauflage (4) tragendes, die Armauflage (4) bei ihrer Längsverstellung führendes und die Armauflage (4) in ihrer jeweiligen Verstellposition festhaltendes Verbindungselement (7) einteilig angebracht ist, wobei das Verbindungselement (7) einen im wesentlichen U-förmigen Querschnitt aufweist, der zur Aufnahme und Führung der Armauflage (4) dient und wobei an den U-Schenkeln (8) des Verbindungselements (7) Führungsschienen (9) angebracht sind, die im Montagezustand in korrespondierende, an der Armauflage (4) vorgesehene Führungsnuten (12) eingreifen, **dadurch gekennzeichnet, daß** die Führungsnuten (12) einseitig offen ausgeführt sind, wobei in einem der offenen Endbereiche (14) wenigstens einer der Führungsnuten (12) ein Richtgesperre ausgebildet ist.

2. Armlehne (1) nach Anspruch 1, **dadurch gekennzeichnet, daß** das Betätigungselement (26) als vorzugsweise integraler Teil einer der Seitenflächen (27) der Armlehnensäule (3) ausgeführt ist.

3. Armlehne (1) nach Anspruch 2, **dadurch gekennzeichnet, daß** das Betätigungselement (26) ein zweiarmiger Hebel ist, der unter Ausbildung des Hebeldrehpunktes (28) mit benachbarten Seitenflächenpartien (29) an zwei sich an den Hebellängskanten (32) gegenüberliegenden Stellen vorzugsweise einteilig über Materialstege (31) verbunden ist.

4. Armlehne (1) nach Anspruch 3, **dadurch gekennzeichnet, daß** an einem oberen Hebelarm (33) des Betätigungselements (26) eine Betätigungsfläche (35) und an einem unteren Hebelarm (43) des Betätigungselements (26) ein Riegel (44) vorgesehen ist, welcher Riegel (44) bei einer Betätigung der Betätigungsfläche (34) aus einer Ausnehmung (42) eines mehrstelligen Gesperres herausfährt und die Höhenverstellung freigibt.

5. Armlehne (1) nach einem der Ansprüche 1 bis 4, **dadurch gekennzeichnet, daß** das Verbindungselement (7) eine vorzugsweise einteilig mit dem U-Grund (16) verbundene Rastnase (17) aufweist, die im Montagezustand in an der Unterseite (18) der Armauflage (4) vorgesehene, eine Anzahl von in Längsrichtung (13) angeordnete Raststellungen definierende Rastausnehmungen (19) eingreifend ein Rastgesperre ausbildet.

6. Armlehne (1) nach einem der Ansprüche 1 bis 5, **dadurch gekennzeichnet, daß** die Armauflage (4) einen Armauflagenträger (21) und ein auf dem Armauflagenträger (21) angeordnetes Armauflagenpolster (22) umfaßt, wobei das Armauflagenpolster (22) wenigstens eine Querseite (23) des Armauflagenträgers (21) zumindest teilweise überdeckt.

## Claims

1. Armrest (1), in particular for an office chair or the like, having an armrest support (2), having an armrest column (3) which is height adjustable on the armrest support (2), the armrest column (3) comprises an actuating element (26) for altering the height position of the armrest column (3), the actuating element (26) preferably being connected to the armrest column (3), wherein an arm support (4) is provided, which is mounted so as to be length-adjustable on the armrest column (3), wherein a connecting element (7), which carries the arm support (4), guides the arm support (4) in its length adjustment and fixes the arm support (4) in its respective adjustment position, is mounted in an integral manner on the one end of the armrest column (3), wherein the connecting element (7) comprises a substantially U-shaped cross section which serves for receiving and guiding the arm support (4) and wherein guide rails (9), which, in the mounted state, engage in corresponding guide grooves (12) which are provided on the arm support (4), are mounted on the U-portions (8) of the connecting element (7), **characterized in that** the guide grooves (12) are realized open at one end, wherein an alignment locking mechanism is realized in one of the open end regions (14) of at least one of the guide grooves (12).

2. Armrest (1) according to Claim 1, wherein the actuating element (26) is realized as preferably integral part of one of the side surfaces (27) of the armrest column (3).

3. Armrest (1) according to Claim 2, wherein the actuating element (26) is a two-armed lever which is connected, preferably in an integral manner by means of material webs (31), to adjacent side surface parts (29) at two oppositely situated points on the lever longitudinal edges (32) thereby realizing the lever pivot point (28).

4. Armrest (1) according to Claim 3, **characterized in that** an actuating surface (35) is provided on a top lever arm (33) of the actuating element (26) and a locking bar (44) is provided on a bottom lever arm (43) of the actuating element (26), which locking bar (44) moves out of a recess (42) of a multi-position locking mechanism when the actuating surface (34) is actuated and frees the height adjusting means.

5. Armrest (1) according to one of Claims 1 to 4, **characterized in that** the connecting element (7) comprises a latching lug (17), which is preferably connected to the U-base (16) in an integral manner and, in the mounted state, realizes a latching locking mechanism which engages in latching recesses (19) which are provided on the bottom surface (18) of the arm support (4) and define a number of latching positions which are arranged in the longitudinal direction (13).

6. Armrest (1) according to one of Claims 1 to 5, **characterized in that** the arm support (4) includes an arm support carrier (21) and an arm support cushion (22) which is arranged on the arm support carrier (21), wherein the arm support cushion (22) covers at least one transverse surface (23) of the arm support carrier (21) at least in part.

## Revendications

1. Accoudoir (1), en particulier pour un fauteuil de bureau ou analogue, avec un support d'accoudoir (2), avec une colonne d'accoudoir (3) déplaçable en hauteur sur le support d'accoudoir (2), qui présente un élément d'actionnement (26) qui lui est de préférence relié pour faire varier la position en hauteur de la colonne d'accoudoir (3), dans lequel il est prévu un repose-bras (4) installé de façon déplaçable en longueur sur la colonne d'accoudoir (3), dans lequel un élément de liaison (7) portant le repose-bras (4), guidant le repose-bras (4) lors de son déplacement en longueur et maintenant le repose-bras (4) dans sa position déplacée respective est installé en une seule pièce sur une première extrémité de la colonne d'accoudoir (3), dans lequel l'élément de liaison (7) présente une section transversale essentiellement en forme de U, qui permet de contenir et de guider le repose-bras (4) et dans lequel des rails de guidage (9) sont placés sur les ailes du U (8) de l'élément de liaison (7) et s'engagent à l'état monté dans des rainures de guidage correspondantes (12) prévues sur le repose-bras (4), **caractérisé en ce que** les rainures de guidage (12) sont ouvertes sur un côté, dans lequel un blocage directionnel est formé dans une des régions d'extrémité ouvertes (14) d'au moins une des rainures de guidage (12).

2. Accoudoir (1) selon la revendication 1, **caractérisé en ce que** l'élément d'actionnement (26) est réalisé sous la forme d'une partie de préférence intégrale d'une des faces latérales (27) de la colonne d'accoudoir (3).

3. Accoudoir (1) selon la revendication 2, **caractérisé en ce que** l'élément d'actionnement (26) est un levier à deux bras, qui est relié de préférence d'une seule pièce au moyen de nervures matérielles (31) à des parties de faces latérales voisines (29) en deux points opposés sur les côtés longitudinaux du levier (32) en formant le point de rotation de levier (28).

4. Accoudoir (1) selon la revendication 3, **caractérisé en ce qu'**il est prévu sur un bras de levier supérieur (33) de l'élément d'actionnement (26) une face d'actionnement (35) et sur un bras de levier inférieur (43) de l'élément d'actionnement (26) un verrou (44), verrou (44) qui lors d'un actionnement de la face d'actionnement (34) sort hors d'un logement (42) d'un blocage à plusieurs positions et libère le déplacement en hauteur.

5. Accoudoir (1) selon l'une quelconque des revendications 1 à 4, **caractérisé en ce que** l'élément de liaison (7) présente un ergot d'encliquetage (17) relié de préférence en une seule pièce au fond du U (16), et qui à l'état monté forme un blocage par encliquetage en s'engageant dans des crans d'encliquetage (19) prévus sur le côté inférieur (18) du repose-bras (4) et définissant un nombre de positions d'encliquetage disposées en direction longitudinale (13).

6. Accoudoir (1) selon l'une quelconque des revendications 1 à 5, **caractérisé en ce que** le repose-bras (4) comprend un support de repose-bras (21) et un rembourrage de repose-bras (22) disposé sur le support de repose-bras (21), dans lequel le rembourrage de repose-bras (22) recouvre au moins partiellement au moins un côté latéral (23) du support de repose-bras (21).
